# EUROPÄISCHE PATENTSCHRIFT

(11) **EP 1 249 898 B1**
(45) Veröffentlichungstag und Bekanntmachung des Hinweises auf die Patenterteilung: **14.02.2007**
(21) Anmeldenummer: 02008049.5
(22) Anmeldetag: 10.04.2002
(51) Int. Cl.: H01R 13/646, H01R 13/629

(54) **Koaxiale Steckverbindung mit hörbarer Verrastung bei elektrischer Kontaktgabe**
Coaxial connector with audible lock by electrical contacting
Connecteur coaxial à enclenchement audible à la mise en contact électrique

(30) Priorität: 11.04.2001 DE 10118258
(43) Veröffentlichungstag der Anmeldung: 16.10.2002
(73) Patentinhaber: Christian Schwaiger GmbH, 90579 Langenzenn (DE)
(72) Erfinder: Keerl, Friedrich, Dipl.-Ing., 91459 Markt Erlbach (DE); Bernardi, Edgar, Dr., 60551 Frankfurt a.M. (DE); Scholz, Matthias, 90587 Veitsbronn (DE); Schwalme, Jan-Erik, 91459 Markt Erlbach (DE)
(74) Vertreter: Dreykorn-Lindner, Werner

(56) Entgegenhaltungen:
- US-A- 5 921 793
- US-A- 6 149 448

## Beschreibung

Die Erfindung betrifft, gemäß Patentanspruch 1 eine koaxiale Steckverbindung.

Koaxiale Steckverbinder mit axial verschiebbaren oder radial verschwenkbaren Kontaktfedern sind seit langem bekannt. So wird beim Anschlusselement gemäß der DE 40 27 407 A1 ein längsverschiebliches Betätigungsstück verwendet, um ein Kontaktelement gegen die Kraft einer Feder zu verschieben. Dieses Kontaktelement ist als Brückenkontakt ausgebildet und liegt an einer Kontaktfeder an, die mit einer zweiten Innenleiterschiene verbunden ist. Über diese Anordnung ist eine Verbindung zwischen der zweiten Innenleiterschiene und der ersten, die mit dem Kontaktelement direkt verbunden ist, herstellbar bzw. auflösbar.

Gleiches Prinzip wird auch beim Übergangsverbinder gemäß der DE 41 30 914 A1 benutzt, wobei dort der Brückenkontakt zum Kurzschluss der beiden getrennten Innenleiter von zwei Koaxialkabeln dient.

Weiterhin wird bei der Steckverbindungseinheit gemäß dem DE 92 15 031.4U1 ein Kontaktstift verwendet, der längsverschieblich beweglich ist und aus leitendem Material besteht. Bei axialer Verschiebung wird ein Brückenkontakt geöffnet oder geschlossen und zugleich über die Brückenkontaktfeder eine Verbindung zu einem Antennenanschluss herstellt.

Weiterhin ist aus der DE 43 27 986 C2 ein koaxialer Steckverbinder mit radial verschwenkbaren Kontaktfedern bekannt, wobei der komplementäre Steckverbinder (d.h. die Buchse) eine gleiche Betätigungseinrichtung wie der Steckverbinder (d.h. der Stecker) aufweist und wobei ein Leitungsabschlusswiderstand schaltbar ist

Um unter den beengten Einbaubedingungen im Automobil einen koaxialen Steckverbinder auszugestalten, welcher preiswert ist, sich miniaturisieren läßt und bequem zu montieren und zu handhaben ist, sind aus der DE 196 09 571 A1 ein Stecker und eine Buchse bekannt, welche durch eine Rastfeder miteinander verriegelt werden. Diese Rastfeder wird auf dem Steckergehäuse angebracht und zwar vorzugsweise in einer Ringnut festgelegt, welche sich außen auf dem Gehäuse des Steckers befindet. Diese Ringnut nimmt die Rastfeder um die Achse des Steckers drehbar, aber in Längsrichtung der Achse unverschieblich auf und befindet sich in der Nähe der im Steckergehäuse vorgesehenen Isolierstütze, am Übergang vom hinteren Teil des Steckergehäuses zu der den vorderen Teil des Steckergehäuses bildenden Hülse. Von dieser Nut aus erstreckt sich mindestens ein Finger an der Mantelfläche der Hülse entlang. Nimmt der Außenleiter der Buchse die Hülse des Steckers auf, dann erstrecken sich die Finger an der Mantelfläche der Hülse entlang vorzugsweise höchstens bis zum vorderen Ende der Hülse und liegen mit ihrem Vorsprung der Hülse an. Wenn dann der Stecker in den Außenleiter der Buchse geschoben wird, werden die Finger durch ihn angehoben, gleiten am Außenleiter der Buchse entlang und rasten schließlich hinter den dafür vorgesehenen Verriegelungsmitteln ein. Nimmt jedoch die Hülse des Steckers den Außenleiter der Buchse auf, dann erstrecken sich die Finger an der Mantelfläche der Hülse entlang vorzugsweise bis über deren vorderen Rand hinaus, wobei am überstehenden Ende des wenigstens einen Fingers ein gegen die Achse des Steckers gerichteter Vorsprung vorgesehen ist. Wird der Stecker auf die Buchse geschoben, wandern die Vorsprünge der Finger an der Außenseite der Buchse entlang, bis sie an einen auf der Außenseite der Buchse vorgesehenen Einschnitt oder Vorsprung, insbesondere auf einen Bund treffen; bei weitergehendem Aufschieben des Steckers auf die Buchse werden die Finger, indem sie auf den Bund aufgleiten, radial nach außen gebogen, und sobald die Vorsprünge der Finger den Bund überwunden haben, federn sie radial einwärts und bewirken die Verriegelung. Gleichzeitig wird ein Kontaktstift in eine Innenleiterkontaktbuchse eingeführt, wobei diese sich elastisch weitet Um eine gute elektrische Kontaktgabe zwischen dem Außenleiter der Buchse und der Hülse zu erzielen, sollte die Hülse vorzugsweise so ausgebildet sein, dass sie elastisch aufgeweitet werden kann, sei es dadurch, dass sie entsprechend dünnwandig ausgebildet ist, sei es dadurch, dass sie längs geschlitzt ist. Alternativ oder zusätzlich kann eine gute stirnseitige Kontaktgabe zwischen dem Stecker-Außenleiter und dem Außenleiter der Buchse dadurch erreicht werden, dass die hinter dem Bund einrastenden Vorsprünge nicht nur auf ihrer einen Seite Auflaufschrägen haben, sondern auf der anderen Seite Ablaufschrägen haben, mit welchen sie beim Einrasten den Stecker-Außenleiter gegen einen an der Buchse gebildeten Anschlag ziehen.

Weiterhin ist aus der DE 199 26 473 A1 eine koaxiale Schnittstelle bekannt, bei der eine elektrische und/oder mechanische Verstell- oder Schalteinrichtung vorgesehen ist. Diese ist derart ausgestaltet, dass - zumindest bei abgezogener Anschlusssteckereinrichtung - das äußere Ende des Außenleiters mit ausreichendem axialen Abstand das äußere Ende des elektrisch wirksamen Innenleiters unter Erzeugung einer Hohlleiterdämpfung überragt. Dadurch wird für koaxiale Schnittstellen eine Möglichkeit geschaffen, das Schirmungsmaß und die elektromagnetische Verträglichkeit, insbesondere von offenen HF-Anschlussstellen zu verbessern. Dabei ist es häufig schon ausreichend, dass bei einer derartigen offenen Schnittstelle der Außenleiter in Anschlussrichtung mehr als 3 bis 5 mm über das Ende des Innenleiters übersteht. In einer alternativen Ausgestaltung ist der Innenleiter als separates axial verstellbares Innenleiterstück gestaltet, welches beispielsweise mit einer internen Kontaktfeder zusammenarbeitet. Beim Abziehen eines koaxialen Anschlusskabels wird dann durch eine Federeinrichtung das separate Innenleiterstück durch die Federwirkung axial so verstellt, dass die interne elektromechanische Verbindung zur Kontaktfeder aufgehoben wird. Dies hat zur Folge, dass das letzte mit dem Innenleiter der Hausverkabelung in Verbindung stehende Bauteil aus der Kontaktfeder besteht, die sehr viel weiter innerhalb vor dem äußeren Ende des Außenleiters endet. Dadurch wird ebenfalls eine hohe Dämpfung erzielt.

Aus der EP 0 447 660 A1 ist eine Anschlusseinrichtung für Datenübertragungsleitungen, insbesondere für ein Datennetz, mit wenigstens einer Steckvorrichtung mit Steckkontakten bekannt, bei der eine Buchse und ein Stecker zusammenwirken. Um eine Anschlusseinrichtung für Datenübertragungsleitungen zu schaffen, die sehr zuverlässig und störungssicher arbeitet und bei geringer Baugröße optimal an das Netz und die Anschlussgeräte anpassbar ist, ist einer der Steckkontakte beim Zusammenstecken der Steckvorrichtung in dieser axial beweglich angeordnet und mit einem bei Axialbewegung betätigten Schaltkontakt versehen. Damit kann die Auftrennung des beispielsweise an einer Wand entlanggeführten Datenbusses beim Einstecken eines Anschlusssteckers bewerkstelligt werden, und beim Lösen dieses Steckers schließt sich die Leitung wieder und kann somit die weiteren Geräte versorgen. Zwischen Stecker und Buchse ist eine vorzugsweise als Schraub- oder Bajonett-Verschluss ausgebildete formschlüssige Verriegelungseinrichtung vorgesehen. Weiterhin kann in der Steckvorrichtung ein beim Trennen der Steckverbindung automatisch eingeschalteter Abschlusswiderstand vorgesehen sein. Dieser kann auf gleiche Weise durch eine axial verschiebliche zentrale Hülse geschaltet werden, ohne irgendwelchen zusätzlichen Raum einzunehmen, indem der Schaltkontakt eine an dem Steckkontakt vorgesehene Kontaktschulter, vorzugsweise in Form einer Ringfläche eines auf einen Innenkontakt aufgesetzten flanschartigen Ringes enthält, die an einer Gegenkontaktfläche unter der Wirkung einer den Innenkontakt axial entgegen der Einsteckrichtung belastenden Feder angedrückt ist. Die Hin- und Rückleitung kann innerhalb einer Abschirmung dadurch angeschlossen werden, dass die nach Art einer BNC-Koaxial-Steckverbindung mit einem Innenkontakt und einem demgegenüber isolierten Abschirmungs-Außenkontakt ausgebildete Steckverbindung einen den Innenkontakt umgebenden, durch eine Isolierung davon getrennten Zwischenkontakt aufweist. Eine damit insgesamt dreipolige Koaxialsteckverbindung macht keinen wesentlichen Herstellungsmehraufwand und ermöglicht den Anschluss insbesondere von Anschlüssen an Datennetzen, ist jedoch auch für andere Verwendungszwecke, beispielsweise für Stereoanschlüsse, getrennte Video- und Audio- oder andere Anschlüsse mit zwei abgeschirmten Leitern, brauchbar. Eine weitere Ausführungsform verbindet eine solche 2-Innenleiter-Steckverbindung mit zwei üblichen Steckverbindungen, beispielsweise BNC-Steckverbindungen, in T-Form zu einer Anschlusseinheit, bei der über übliche BNC-Verbindungen der Datenbus beidseitig angeschlossen wird und die Anschlussleitungen mit automatischer Durchschaltung anschließbar sind.

Mehrere dieser T-Stücke können unmittelbar durch Stecken miteinander verbunden und zu ganzen Steckerleisten zusammengefasst werden.

Eine Miniatur-Steckkupplung, für die Verwendung in Geräten der Nachrichtentechnik, insbesondere zur Befestigung an einer gedruckten Leiterplatte, die beispielsweise in einem Baugruppenträger als Verdrahtungsrückwand dient, wobei Stecker- und Buchsenteil jeweils ein Metallgehäuse mit einem darin elektrisch isoliert befestigten Koaxialkontakt aufweisen und das Metallgehäuse des Buchsenteiles sowie dessen Koaxialkontakt je einen Anschlussstift haben, ist aus der EP 0 341 535 A2 bekannt. Um einerseits eine Verbindung mit einem Koaxialkabel und andererseits Verbindungen mit zwei Kontaktelementen der Buchsenleiste einer herkömmlichen Baugruppe zu gestatten, sind die Anschlussstifte als gerade, sich in Steckrichtung erstreckende Steckerstifte ausgebildet, von denen der des Metallgehäuses in einer vom Metallgehäuse seitlich abstehenden Lasche fixiert ist. Die beiden Steckerstifte weisen unmittelbar hinter dem Metallgehäuse je eine Einpresszone auf, mit denen sie in Bohrungen der Leiterplatte befestigbar sind. Das Metallgehäuse des Buchsenteiles hat oberhalb des Halteteiles eine Einschnürung, in die bei hergestellter Verbindung eine das Buchsenteil übergreifende Einschnürung des Steckerteiles eingerastet ist. Ein vorderer Hülsenteil vom Metallgehäuse des Steckerteiles hat wenigstens einen sich in Axialrichtung erstreckenden Schlitz und die Einschnürung bildet im Hülsenteil eine Sicke, in die ein Federring eingesetzt ist. Bei hergestellter Verbindung greift der vordere Rand vom Metallgehäuse des Buchsenteiles in eine Ringnut vom Metallgehäuse des Steckerteiles ein.

Ein weiterer Schnappverschluss für koaxiale Steckverbindungen mit einer Hülse, Fingern und diese umgreifende Ringfeder, welche eine entsprechende radiale Kraftkomponente erzeugt, ist aus der US 32 06 540 A1 bekannt.

Eine Buchse zur signalübertragenden Verbindung mit einem, einen Stift aufweisenden Stecker, wobei die Buchse eine Gehäusefassung aufweist, an der ein Leiter anbringbar ist, ist aus der DE 42 03 945 C1 bekannt. Um die Funktion der Kraftübertragung von derjenigen der Herstellung der elektrisch leitenden Verbindung zu trennen, ist vorgesehen, dass die zwischen der Buchse und dem Stecker gebildete signalübertragende Kontaktfläche außerhalb der Oberfläche des Stiftes gebildet ist. Eine an der Buchse vorgesehene Gehäusefassung weist im Inneren eine axial verschiebbare' rohrstückförmige Buchsenfassung auf, zwischen deren einer Stirnseite und einem mit der Buchse zu verbindenden Stecker die Kontaktfläche gebildet ist. Die zwischen der Stirnseite der Buchsenfassung und dem Stecker gebildete Kontaktfläche ist senkrecht zu einem am Stecker vorgesehenen Stift angeordnet. Dabei ist die Buchsenfassung gegen die Kraft einer in der Gehäusefassung abgestuften Feder, insbesondere einer Schraubendruckfeder, verschiebbar. In der Buchsenfassung kann eine Hülse angeordnet sein, die mit ihrem Außenumfang am Innenumfang der Buchsenfassung anliegt und welche entlang ihrer Mantellinie wenigstens einen Schlitz aufweisen kann. Die Hülse und die Buchsenfassung weisen an ihrer gemeinsamen Stirnseite einen bündigen Abschluss auf. Weiterhin ist an dem, dem Stecker zugewandten Ende der Gehäusefassung ein sich radial nach innen erstreckenden Vorsprung vorgesehen, der mit einem am Außenumfang der Buchsenfassung sich radial nach außen erstreckenden Vorsprung in Eingriff bringbar ist. Dadurch kann die axial verschiebbare Buchsenfassung aus der Gehäusefassung nicht herausgleiten. Schließlich ist vorgesehen, dass der Stift des Steckers in die Hülse der Buchsenfassung gegen den Federdruck einführbar ist, und zwar soweit, dass die Stirnseite der Buchsenfassung mit der Stirnseite des Steckers zur Bildung der Kontaktfläche zur Anlage kommt. Durch diese Anordnung ist einerseits eine gute Signalübertragung insbesondere im Hochfrequenzbereich, aber auch im Gleichstrombereich erzielbar. Andererseits ist dadurch eine mechanische Beschädigung des Stiftes durch Abrieb ausgeschlossen.

Eine Steckvorrichtung für Koaxialkabel, insbesondere BNC-Stecker, zum Aufstecken auf ein außen mit Halteformen, wie vorstehende Zapfen, versehenes Gegenstück, beispielsweise eine BNC-Buchse, ist aus der DE 198 51 725 C1 bekannt. Zur Ausbildung radial ausfederbarer federnder Finger ist eine mehrfach in Längsrichtung geschlitzte, kreiszylindrische Hülse von einer axial verschieblichen Außenhülse umfasst. Die federnden Finger weisen an der Innenseite zur Bildung eines umlaufenden Rastringes Rastnasen zur Verrastung mit den Halteformen des Gegenstückes auf. Um einen Steckverbinder anzugeben, welcher zur Verbindung mit einem mit außen vorstehenden Halteformen versehenen Gegenstück geeignet ist, wobei die Verbindung schnell schließbar und trennbar ist und welche sich im geschlossenen Zustand durch Ziehen am Kabel nicht löst, weist die Außenhülse an der Vorderseite einen umlaufenden, die Finger übergreifenden Rand auf, wobei die Innenseite des umlaufenden Randes und die Finger derart ausgebildet sind, dass die Finger beim Zurückziehen der Außenhülse zur Lösung der Rastverbindung von dem Rand nach außen gedrückt werden. Hierzu weisen die Vorderseite der Finger sowie der am vorderen Ende der Außenhülse angeordnete, die Finger übergreifende Rand Fasen auf. Durch die Fasen und die durch den umlaufenden Rand gegebene Verengung der Außenhülse ist ein einfaches, zentriertes Einführen des mit Haltezapfen versehenen Gegenstückes möglich. Die werden dabei nach außen gedrückt und verrasten schließlich mit den Haltezapfen. Beim Zurückziehen der Außenhülse werden die Finger entgegen der Spannung der Ringfeder nach außen gedrückt, so dass die Haltezapfen freigegeben werden. Der Steckverbinder kann also durch einfaches Ziehen an der Außenhülse entsichert und gelöst werden und kann im geschlossenen Zustand nicht durch einen Zug am Kabel gelöst werden. Bei entsprechender Ausgestaltung der Rastnasen, kann der Steckverbinder auch mit Kupplern, auf deren Außenseite eine Rastnut oder ähnliche Rastformen eingearbeitet sind, verwendet werden. Zur Verstärkung der Schließwirkung der federnden Finger kann vorgesehen werden, dass die Finger durch einen außen aufgelegten Federring gespannt sind.

Weiterhin ist aus der DE 295 00 938.1 U1 ein Antennenadapter für ein Handfunk-Kommunikationsgerät, insbesondere für ein tragbares Handfunktelefon, mit einer Anschlussbuchse für den Anschluss eines zu einer externen Antenne führenden Anschlusssteckers bekannt. Um einen Antennenadapter zu schaffen, der kompakt aufgebaut ist und sich leicht an dem Grundgerät anbringen lässt, ist vorgesehen, dass der Adapter eine integrierte Antenne beinhaltet und der Schalter als Umschalter zwischen integrierter und externer Antenne ausgebildet ist. Der Umschalter kann von einem axial bevorzugt frei beweglichen Mittelstift der Koaxial- - Anschlussbuchse betätigbar sein. Er benötigt also keine eigene Rückholfeder, sondern wird von dem selbstfedernden beweglichen Schaltkontakt, der einstückig mit dem zentralen Leiterstift des Adapters ausgebildet sein, sowohl in seine Ausgangsstellung zurückgedrückt als auch in Kontaktdruck mit dem Antennenkontakt gebracht. Im angeschlossenen Zustand des Anschlusssteckers rasten Rastnasen hintereinander ein und verhindern, dass Stecker und Buchse auseinandergedrückt werden.

Ein schaltbarer koaxialer Steckverbinder ist ein aus der US 5,921,793 A1 bekannt. Mit dem Einführen des koaxialen Steckers drückt ein verschiebbares Isolierteil gegen einen mit einer Feder beaufschlagten Ringflansch und hebt den Massekontakt zum Abschlusswiderstand auf. Sobald der Stecker wieder entfernt wird, kehrt das Isolierteil und damit der Ringflansch infolge der Feder in die Ausgangslage zurück, wodurch der Massekontakt zum Abschlusswiderstand wieder hergestellt wird.

Weiterhin ist aus dem DE-G89 12 821.4 ein koaxialer Winkelstecker zum Anschluss eines Fahrzeug-Antennenkabels an einen Fahrzeug-Rundfunkempfänger bekannt, bei dem der Steckerstift über eine Leiterbahn einer im Winkelstecker angeordneten Leiterplatte sowie einen in die Leiterbahn eingeschalteten Chip-Kondensator mit dem Innenleiter des Antennenkabels verbunden ist und die Leiterplatte einen den Steckerstift umfassenden Steckanschlussbereich sowie einen von diesem abragenden schmalen Kabelanschlussbereich aufweist. Um auf möglichst einfache und kostengünstige Weise die Abmessungen zu verringern und eine dauerhaft sichere Funktion des Chip-Kondensators auch bei Auftreten von Spannungen im Kabelanschlussbereich zu gewährleisten, ist der Chip-Kondensator im Steckanschlussbereich der Leiterplatte angeordnet. Um sicher zu stellen, dass der Steckerstift auch bei nicht exakt axialem Einstecken bzw. Herausziehen in die bzw. aus der Empfangsbuchse koaxial bleibt, ist der Steckerstift wenigstens teilweise rohrförmig ausgebildet und mit dem offenen Endteil in einer Ausnehmung der Leiterplatte angebracht, wobei ein relativ zur Leiterplatte lagestabil angeordneter Zapfen in den Steckerstift hineinragt. Der Steckanschlussbereich der Leiterplatte ist zwischen einer Bodenplatte und einer Deckplatte fest und lagestabil im Steckergehäuse angeordnet und der Zapfen ist einstückiges Teil der Bodenplatte.

Schließlich ist aus der US-A-6,149,448 eine elektrische Steckverbindung für mit pyrotechnischen Mitteln versehenen Rückhaltesystemen in Kraftfahrzeugen bekannt, welche eine aufwendige Funktionstrennung zwischen elektrischer und mechanischer Verbindung zur Realisierung einer spritzwasserdichten Steckverbindung mit Zurückschieben des Steckers bei nicht geschlossener mechanischer Verbindung zwischen Buchse und Stecker aufweist. Zur Realisierung der mechanischen Verbindung weist die Buchse eine im wesentlichen zylindrisch ausgebildete Röhre aus Kunststoff auf, welche im mittigen Bereich eine ringförmige Rastausnehmung in Form einer umlaufenden Ringnut besitzt, in welche eine Hülse als Teil eines Kunststoffgehäuses des Steckers einrastet. Im einzelnen besteht das Kunststoffgehäuse aus einem im wesentlichen plattenförmigen Gehäuseteil mit angeformten Kabelanschlussgehäuseteil und Hülse und einem Deckel. Um das Zurückschieben des Steckers bei nicht geschlossener mechanischer Verbindung zu realisieren, weist die Buchse eine Wendelfeder auf, welche durch eine von zwei Kontakthülsen des Steckers bei Steckvorgang zusammengedrückt wird, bis die Hülse des Kunststoffgehäuses des Steckers in der umlaufenden Ringnut der zylindrischen Kunststoffröhre des Steckers einsitzt. Eine solche Kunststoff-Rastverbindung zwischen einem Kunststoffgehäuse und einer im metallischen Gehäuse der Buchse gelagerten zylindrischen Röhre, ist offensichtlich nicht für das mehrmalige Öffnen und Schließen der Steckverbindung geeignet.

Wie die vorstehende Würdigung des Standes der Technik aufzeigt, sind verschiedene koaxiale Steckverbinder - mit oder ohne Schaltfunktion - für verschiedene Anwendungen und Ausgestaltungen bekannt. Der wesentliche Nachteil des oben stehend beschriebenen Standes der Technik liegt darin, dass die manuelle Herstellung der Steckverbindung eine erhöhte Sorgfalt erfordert, insbesondere wenn dabei eine Schaltfunktion ausgelöst wird, weshalb in der Praxis kostengünstige koaxiale Steckverbindungen fehlen, welche auch ungeübten Benutzern eine sichere Bedienung erlauben. Besonders bedeutsam ist dies, weil sowohl die Unterhaltungs-, Computer- als auch die Telekommunikationsindustrie als äußerst fortschrittliche, entwicklungsfreudige Industrien anzusehen sind, die sehr schnell Verbesserungen und Vereinfachungen aufgreifen und in die Tat umsetzen.

Der Erfindung liegt gegenüber den bekannten koaxialen Steckverbindungen die Aufgabe zugrunde, diese kostengünstig derart auszugestalten, dass eine zwangsläufige Zentrierung, insbesondere zwischen Innenleiterkontaktbuchse und in diese eingeführten Kontaktstift, erreicht und eine rasche und zuverlässige Bedienung zur elektrischen Kontaktgabe sichergestellt wird.

Diese Aufgabe wird, gemäß Patentanspruch 1, durch eine koaxiale Steckverbindung mit hörbarer Verrastung bei elektrischer Kontaktgabe gelöst, welche aufweist:
- eine Buchse,
- einen Stecker,
- eine elektrischen Kontaktgabe zwischen einer den Innenleiter der Buchse bildenden Innenleiterkontaktbuchse und einem in diese eingeführten Kontaktstift des Steckers und
- eine elektrischen Kontaktgabe zwischen einem als Buchsengehäuse ausgestalteten Außenleiter der Buchse und einer Hülse des Steckers, welche zur Ausbildung mindestens eines federnden Teilbereichs geschlitzt ist und auf der Innenseite in diesem Teilbereich eine Ausrundung aufweist, so daß die Hülse als Mittel zum zwangsläufigen Ziehen der Ausrundung in Steckrichtung in eine dazu korrespondierende Aufnahme der Buchse und dabei gegen die einen ersten Anschlag bildende Stirnseite von Aufnahme und/oder Buchse, und
so dass Hülse und Buchse beim Zusammenstecken infolge erhöhter Anschlagskraft hörbar miteinander verrasten.

Die erfindungsgemäße koaxiale Steckverbindung weist den Vorteil auf, dass auf überraschend einfache Art und Weise sowohl eine Zentrierung als auch eine zusätzliche Möglichkeit zur raschen und dennoch preisgünstigen Information des Benutzers über das Schließen der Verbindungen vorgenommen werden kann. Die Erfindung geht dabei von der Erkenntnis aus, dass das menschliche Hörvermögen zuverlässig auch ein leises Klicken detektieren kann, da dieses aus einer Richtung kommt, auf die sich der Benutzer konzentriert. Weiterhin ist von Vorteil, dass die den federnden Bereich umgreifende Druckfeder auch Toleranzen kompensiert. Dadurch unterliegt der Steckvorgang keinerlei Beschränkungen und ist auch unabhängig davon, ob die Hülse des Steckers schief gegen die koaxiale Achse aufgesteckt wird oder nicht. Eine mechanische Beanspruchung tritt nur noch an der beweglich gefederten Steckerfassung auf und zwar im Bereich innerhalb der Hülse, so dass sich damit auch ein Schutz vor Verschmutzung und Umwelteinflüssen ergibt. Außerdem ist eine deutliche Reduzierung der erforderlichen Steck- und Ziehkräfte möglich, was zu einer Zunahme der Anzahl möglicher Steckzyklen führt.

In Weiterbildung der Erfindung ist, gemäß Patentanspruch 2, die Hülse mit axial verlaufenden federnden Zungen ausgestaltet und an mindestens einer der Zungen liegt eine erste Druckfeder an.

Diese Weiterbildung der Erfindung weist den Vorteil auf, dass eine hohe Bedienungssicherheit ermöglicht wird, wobei beim Einrasten der Stecker zwangsläufig gegen die einen Anschlag bildende Stirnseite der Buchse und /oder Aufnahme gezogen wird.

Vorzugsweise ist, gemäß Patentanspruch 3, dass die Ausrundung der Hülse als umlaufende Fase oder als Aushöhlung ausgestaltet und auf der Außenseite der Hülse ist mindestens eine konzentrisch um den Kontaktstift verlaufende Ausnehmung für eine geschlitzte Ringfeder als erste Druckfeder angeordnet.

Die geschlitzte Ringfeder ist leicht zu montieren und erlaubt eine kostengünstige Realisierung der hörbaren Verrastung beim Einsitzen der Ausrundung in die Aufnahme. Weiterhin ist in der Praxis die Drehbeweglichkeit in Umfangrichtung von Vorteil, insbesondere da dadurch ein Knicken des relativ starren koaxialen Kabels vermieden wird.

In Weiterbildung der Erfindung ist, gemäß Patentanspruch 4, die Innenleiterkontaktbuchse als ein in einem Isolierkörper geführter, federbelasteter und auf der dem Kontaktstift zugewandten Seite geschlitzter leitender Hohlkörper ausgestaltet, welcher beim hörbaren Verrasten von Hülse und Buchse mindestens einen Schaltkontakt der Innenleiterkontaktbuchse betätigt.

Diese Weiterbildung der Erfindung weist den Vorteil auf, dass die manuelle Herstellung der Steckverbindung keine erhöhte Sorgfalt erfordert, auch wenn dabei eine Schaltfunktion ausgelöst wird, da das hörbare Verrasten die Schaltfunktion signalisiert und durch die Federbelastung eine gute Kontaktgabe erreicht wird.

Bei einer bevorzugten Ausgestaltung der Erfindung ist, gemäß Patentanspruch 5, der Hohlkörper zweiteilig aus einer Stifthülse und einem darin geführten Kontaktstift aufgebaut und zwischen den gegenüberliegenden Enden von Stifthülse und Kontaktstift ist eine zweite Druckfeder angeordnet.

Diese Ausgestaltung der Erfindung weist den Vorteil auf, dass durch die Zweiteiligkeit sowohl der erforderliche, Federweg realisiert als auch sichergestellt werden kann, dass ein axiales Spiel die Schaltfunktion nicht beeinträchtigt. Die zweite Druckfeder gleicht automatisch Fertigungstoleranzen in Richtung axialer Erstreckung aus und sorgt im unbetätigten Zustand der koaxialen Steckverbindung (d.h. bei fehlendem Stecker) für eine definierte Positionierung des Kontaktstifts.

Vorzugsweise ist, gemäß Patentanspruch 6, das Buchsengehäuse auf der Steckerseite als Bund mit einer Schräge ausgestaltet, auf welcher beim Zusammenstecken die Zungen gegen die Federkraft der Ringfeder aufgleiten und diese radial aufweiten, bis die Ausrundung des Steckers in der Aufnahme der Buchse einsitzt.

Durch das Anschrägen wird das Einführen des Buchsengehäuses in den Stecker erleichtert und die Zwangsläufigkeit zum Einrasten der Stecker unterstützt, wobei die vom Benutzer aufgewandte Steckkraft zusätzlich die Anschlagskraft (Federkraft der Zungen und der Ringfeder) gegen die einen Anschlag bildende Stirnseite der Buchse und /oder Aufnahme erhöht.

In Weiterbildung der Erfindung weist, gemäß Patentanspruch 7, der Kontaktstift als Teil des Schaltkontakts einen Ringflansch auf, welcher mittels zweiter Druckfeder gegen einen zweiten Anschlag des Buchsengehäuses gedrückt wird.

Diese Weiterbildung der Erfindung weist den Vorteil auf, dass - mittels Ringflansch - auf einfache Art und Weise eine konzentrische Führung und durch die Federbelastung eine gute Kontaktgabe ermöglicht wird.

Vorzugsweise ist, gemäß Patentanspruch 8, oberhalb des Ringflansches der Kontaktstift hohl und axial geschlitzt ausgestaltet.

Durch das axiale Schlitzen können Fertigungstoleranzen kompensiert werden, so dass eine zuverlässige elektrische Verbindung besonders kostengünstig realisiert werden kann.

Bei einer bevorzugten Ausgestaltung der Erfindung ist, gemäß Patentanspruch 9, der Stecker als Winkelstecker ausgestaltet, welcher beim Zusammenstecken einen in der Buchse angeordneten Abschlusswiderstand betätigt.

Diese Ausgestaltung der Erfindung weist den Vorteil auf, dass eine weitere Zugentlastung und Schutz des koaxialen Kabels gegen Knicken erreicht wird.

Schließlich ist, gemäß Patentanspruch 10, das Buchsengehäuse mittels Schraub- oder Rastverbindung in einer Antennensteckdose gelagert.

Eine derart ausgebildete Kombinations-Antennensteckdose weist vorteilhafterweise solche Abmessungen auf, dass diese in standardisierte Einfach-Unterputzdosen gemäß DIN 49073 eingesetzt werden kann. Darüber hinaus ist es möglich, die Antennensteckdose mit einer Abdeckplatte zu versehen, die mit Dosenrahmen nach DIN 79075 montiert werden kann. Diese Dosenrahmen sind für genormte Einsätze für Antennensteckdosen ausgelegt, wobei die Abdeckplatte auch mehr als zwei Durchbrüche für das Durchführen eines Steckverbindungselementes aufweisen kann, also beispielsweise drei für die Verteilung von Satellitensignalen und terrestrisch empfangenen Signalen sowie einen für den Anschluss einer Teilnehmereinrichtung an eine Amtsleitung eines Fernmelde- oder Datennetzes bei einer 4-Lochdose. Daneben weist diese Ausgestaltung einer Kombinations-Antennensteckdose den Vorteil auf, dass auf überraschend einfache Art und Weise auch der Anschluss und das Schalten einer Teilnehmereinrichtung an eine Amtsleitung eines Fernmelde- oder Datennetzes oder Verbindungsleitung einer Nebenstellenanlage (drahtlose Nst-Anlage oder TK-Anlage) erfolgen kann, ohne dass die Montagearbeit spezielle Handfertigkeiten oder Vorkenntnisse erfordert.

Die Position der Anschlussbuchsen der Antennensteckdose gemäß dem Deutschen Gebrauchsmuster 295 05 696.7 bzw. der deutschen Patentanmeldung 197 21 532.7-34 der Anmelderin kann beibehalten werden. Herkömmliche Antennensteckdosen der gattungsgemäßen Art werden an Koaxialleitungen angeschlossen, die im Haus verlegt sind. In der Regel sind zwei Koaxial-Anschlussbuchsen vorgesehen, von denen eine für den Anschluss eines Rundfunkgerätes und die andere für den Anschluss eines Fernsehgerätes bestimmt ist. In vorteilhafter Weise können bei dieser Ausgestaltung getrennt voneinander sowohl die BNC- und/oder Western-Buchse als auch die Schraub-/ Steckklemmen- hinsichtlich deren Abmessungen, Befestigungs- und Anschlussmöglichkeit variiert werden.

Weitere Vorteile und Einzelheiten lassen sich der nachfolgenden Beschreibung von bevorzugten Ausführungsformen der Erfindung unter Bezugnahme auf die Zeichnung entnehmen. In der Zeichnung zeigt:
- FIG. 1: die erfindungsgemäße Buchse im Schnitt,
- FIG. 2: eine perspektivische Darstellung des erfindungsgemäßen Steckers,
- FIG. 3a, 3b und 3c: für den Anwendungsfall Lagerung der Buchse in einer Antennensteckdose die Buchse im Schnitt, in der Seitenansicht und in der Draufsicht
- FIG. 4: in vergrößerter Darstellung die zweiteilige Ausgestaltung des Hohlleiters,
- FIG. 5a: den Stecker nach FIG. 2 in Draufsicht und
- FIG. 5b: im Schnitt B-B.

Die FIG. 1 zeigt eine bevorzugte Ausführungsform der erfindungsgemäßen koaxialen Steckverbindung, wobei die elektrische Kontaktgabe sowohl zwischen einem als Buchsengehäuse BG ausgestalteten Außenleiter einer Buchse B und einer Hülse H eines Steckers S als auch zwischen einer den Innenleiter des Steckers S bildenden Innenleiterkontaktbuchse I und einem in diese eingeführten Kontaktstift K erfolgt. Prinzipiell ist das erfindungsgemäße Konzept für viele Anwendungsfälle geeignet, wobei das Einsatzgebiet von der Satellitenempfangstechnik und terrestrischem Empfang bis hin zu Systemen der Daten- und Telekommunikationstechnik reicht.

Erfindungsgemäß weist die Hülse H auf der Innenseite eine Ausrundung A (entweder eine Ausbauchung oder eine Aushöhlung) auf, welche derart ausgestaltet ist, dass Hülse H und Buchse B beim Zusammenstecken hörbar miteinander verrasten, indem die Ausrundung A zwangsläufig in eine dazu korrespondierende Aufnahme KA (entweder eine Aushöhlung oder eine Fase bzw. Ausbauchung) der Buchse B und dabei gegen die einen ersten Anschlag AS1 bildende Stirnseite von Aufnahme KA und/oder Buchse B gezogen wird, wie dies auch die FIG. 2 bis FIG. 5b aufzeigen.

Die Innenleiterkontaktbuchse I kann als ein in einem Isolierkörper IK geführter, federbelasteter und auf der dem Kontaktstift K zugewandten Seite geschlitzter Hohlkörper HL ausgestaltet werden. Die Hülse H ist vorzugsweise zumindest in Teilbereichen Z1 bis Z6 längs geschlitzt, wobei mindestens an einem so gebildeten federnden Teilbereich Z1 bis Z6 eine erste Druckfeder RF anliegt. Ausrundung A und Aufnahme KA sind derart ausgestaltet, dass Hülse H und Buchse B beim Zusammenstecken hörbar miteinander verrasten, wobei mindestens ein Schaltkontakt RI, AS der Innenleiterkontaktbuchse I betätigt wird. Insbesondere ist die Ausrundung A der Hülse H als umlaufende Fase/Ausbauchung ausgestaltet und auf der Außenseite der Hülse H ist mindestens eine konzentrisch um den Kontaktstift K verlaufende Ausnehmung AN für eine geschlitzte Ringfeder RF (erste Druckfeder) angeordnet. Das Buchsengehäuse BG ist auf der Steckerseite als Bund BU mit einer Schräge SC und die Hülse H als axial verlaufende federnde Zungen Z1 bis Z6 ausgestaltet, auf welcher beim Zusammenstecken die Zungen Z 1 bis Z6 gegen die Federkraft der Ringfeder RF aufgleiten und diese'radial aufweiten, bis die Ausrundung A des Steckers S in der Aufnahme KA der Buchse B zwischen Bund BÜ und Stirnseite des Buchsengehäuses BG einsitzt. Dabei kann die Ausrundung A bzw. die Aufnahme KA mit einer Ablaufschräge versehen werden, um die Anschlagskraft zu erhöhen bzw. die Zwangsläufigkeit beim Stecken und Ziehen (Ablaufschräge ist gleich Auflaufschräge) zu verbessern. Die Breite der Fase A bzw. der korrespondierenden Kehle KA (Ausrundung A bzw. Aufnahme KA) bestimmt dabei das Axialspiel im gesteckten Zustand und auch, ob Ausrundung A und/oder Stirnfläche des Steckers S gegen die jeweilige Stirnfläche/Aufnahme der Buchse B anschlägt.

Wie insbesondere FIG. 1 zeigt, ist der Hohlkörper HL zweiteilig aus einer Stifthülse HL 1 und einem darin geführten federnden Kontaktstift HL 2 aufgebaut. Zwischen den gegenüberliegenden Enden von Stifthülse HL 1 und Kontaktstift HL 2 ist eine zweite Druckfeder DF angeordnet. Der Kontaktstift HL 2 als Teil des Schaltkontakts RI, AS2 weist einen Ringflansch RI auf, welcher mittels zweiter Druckfeder DF gegen einen Anschlag AS2 des Buchsengehäuses BG gedrückt wird. Oberhalb des Ringflansches RI ist der Kontaktstift HL 2 hohl und längs geschlitzt ausgestaltet.

Gemäß FIG. 2 bzw. FIG. 5a und 5b kann der Stecker S als Winkelstecker ausgestaltet werden, welcher beim Zusammenstecken zumindestens einen in der Buchse B angeordneten Abschlusswiderstand, beispielsweise 75Ω, betätigt. Bei diesem Anwendungsfall kann das Buchsengehäuse BG mittels Schraub- oder Rastverbindung SV in einer Antennensteckdose gelagert werden:

Im Vergleich zum bekannten Stand der Technik ermöglicht die erfindungsgemäße koaxiale Steckverbindung eine zwangsläufige Zentrierung und einfache Einstellung der Anschlagskraft beim Steckvorgang, verhindert zuverlässig die Einspeisung von Störsignalen, ist teilweise mit normalen BNC-Steckein kompatibel und erlaubt zudem eine rasche und zuverlässige Bedienung einschließlich der Schaltfunktion. Der entscheidende Vorteil ist, dass das Klicken bei elektrischer Kontaktgabe gut hörbar ist, da der Stecker bzw. die Buchse in diesem Bereich als Hohlkörper ausgestaltet sind und dementsprechend wie ein (metallischer) Klangkörper wirken. Dabei ist die Klangwirkung weitgehend unabhängig davon, ob die Ausrundung A als Ausbauchung oder als Aushöhlung ausgestaltet ist und vermindert sich ohne Ringfeder kaum.

Alle dargestellten und beschriebenen Ausführungsmöglichkeiten, sowie alle in der Beschreibung und/oder der Zeichnung offenbarten neuen Einzelmerkmale und ihre Kombination untereinander, sind erfindungswesentlich. Beispielsweise können sowohl das Buchsengehäuse als auch die Hülse als axial verlaufende federnde Zungen (wobei die Innenseiten bzw. Außenseiten der Zungen jeweils eine Ausrundung bzw. korrespondierende Aufnahme tragen) ausgestaltet werden, wobei eine Ringfeder auch entfallen kann; das Buchsengehäuse kann auch innen liegend mit einer umlaufenden Erhebung/Fase ausgestaltet werden, wobei das Buchsengehäuse die darin eingeführte Hülse, welche eine umlaufende und in die Erhebung verrastende Ausnehmung/Aufnahme aufweist, umgreift; es können axial verschiebbare oder radial verschwenkbare Kontaktfedern der Schaltkontakte vorgesehen werden, anstelle einer Schraubverbindung zwischen Steckerkörper und Halterung kann dieser auch eingepresst werden u.a.

## Patentansprüche

1. Koaxiale Steckverbindung mit hörbarer Verrastung bei elektrischer Kontaktgabe, welche aufweist:
• eine Buchse (B),
• einen Stecker (S),
• eine elektrischen Kontaktgabe zwischen einer den Innenleiter der Buchse (B) bildenden Innenleiterkontaktbuchse (I) und einem in diese eingeführten Kontaktstift (K) des Steckers (S) und
• eine elektrischen Kontaktgabe zwischen einem als Buchsengehäuse (BG) ausgestalteten Außenleiter der Buchse (B) und einer Hülse (H) des Steckers (S), welche zur Ausbildung mindestens eines federnden Teilbereichs (Z1 bis Z6) geschlitzt ist und auf der Innenseite in diesem Teilbereich (Z1 bis Z6) eine Ausrundung (A) aufweist, so daß
die Hülse (H) als Mittel zum zwangsläufigen Ziehen der Ausrundung (A) in Steckrichtung in eine dazu korrespondierende Aufnahme (KA) der Buchse (B) und dabei gegen die einen ersten Anschlag (AS1) bildende Stirnseite von Aufnahme (KA) und/oder Buchse (B), und
so dass Hülse (H) und Buchse (B) beim Zusammenstecken infolge erhöhter Anschlagskraft hörbar miteinander verrasten.

2. Steckverbindung nach Anspruch 1, **dadurch gekennzeichnet, dass** die Hülse (H) mit axial verlaufenden federnden Zungen (Z1 bis Z6) ausgestaltet ist und dass an mindestens einer der Zungen (Z1 bis Z6) eine erste Druckfeder (RF) anliegt.

3. Steckverbindung nach Anspruch 1 oder 2, **dadurch gekennzeichnet, dass** die Ausrundung (A) der Hülse (H) als umlaufende Fase oder als Aushöhlung ausgestaltet ist und dass auf der Außenseite der Hülse (H) mindestens eine konzentrisch um den Kontaktstift (K) verlaufende Ausnehmung (AN) für eine geschlitzte Ringfeder (RF) als erste Druckfeder angeordnet ist.

4. Steckverbindung nach Anspruch 1, **dadurch gekennzeichnet, dass** die Innenleiterkontaktbuchse (I) als ein in einem Isolierkörper (IK) geführter, federbelasteter und auf der dem Kontaktstift (K) zugewandten Seite geschlitzter leitender Hohlkörper (HL) ausgestaltet ist, welcher beim hörbaren Verrasten von Hülse (H) und Buchse (B) mindestens einen Schaltkontakt (RI, AS) der Innenleiterkontaktbuchse (I) betätigt.

5. Steckverbindung nach Anspruch 4, **dadurch gekennzeichnet, dass** der Hohlkörper (HL) zweiteilig aus einer Stifthülse (HL 1) und einem darin geführten Kontaktstift (HL 2) aufgebaut ist und, dass zwischen den gegenüberliegenden Enden von Stifthülse (HL 1) und Kontaktstift (HL 2) eine zweite Druckfeder (DF) angeordnet ist.

6. Steckverbindung nach Anspruch 1 und 3, **dadurch gekennzeichnet, dass** das Buchsengehäuse (BG) auf der Steckerseite als Bund (BU) mit einer Schräge (SC) ausgestaltet ist, auf welcher beim Zusammenstecken die Zungen (Z1 bis Z6) gegen die Federkraft der Ringfeder (RF) aufgleiten und diese radial aufweiten, bis die Ausrundung (A) des Steckers (S) in der Aufnahme (K) der Buchse (B) einsitzt.

7. Steckverbindung nach einem oder mehreren der Ansprüche 4 bis 6, **dadurch gekennzeichnet, dass** der Kontaktstift (HL 2) als Teil des Schaltkontakts (RI, AS) einen Ringflansch (RI) aufweist, welcher mittels zweiter Druckfeder (DF) gegen einen zweiten Anschlag (AS2) des Buchsengehäuses (BG) gedrückt wird.

8. Steckverbindung nach Anspruch 6, **dadurch gekennzeichnet, dass** oberhalb des Ringflansches (RI) der Kontaktstift (HL 2) hohl und axial geschlitzt ausgestaltet ist.

9. Steckverbindung nach Anspruch 1, **dadurch gekennzeichnet, dass** der Stecker (S) als Winkelstecker ausgestaltet ist, welcher beim Zusammenstecken einen in der Buchse (B) angeordneten Abschlusswiderstand betätigt.

10. Steckverbindung nach einem oder mehreren der Ansprüche 1 bis 9, **dadurch gekennzeichnet, dass** das Buchsengehäuse (BG) mittels Schraub- oder Rastverbindung (SV) in einer Antennensteckdose gelagert ist.

## Claims

1. A coaxial connector with audible lock by electrical contacting, which comprises:
• a socket (B),
• a plug (S),
• an electrical contacting making between a center conductor contact socket (I) forming the center conductor of said socket (B) and a therein inserted contact pin (K) of said plug (S) and
• an electrical contacting making between an outer conductor of said socket (B) being formed as socket housing (BG) and a sleeve (H) of said plug (S), which is slotted for providing at least one resilient section (Z1 to Z6) and in this section (Z1 to Z6) provides an encircling formed fillet (A) on its inner surface,
such that said sleeve (H) as means for inevitably pulling said fillet (A) in direction of plug-in engages in a corresponding receptacle (KA) of said socket (B) and with this strikes against a first stop (AS1) provided by the front side of said receptacle (KA) and/or socket (B), and such that said sleeve (H) and said socket (B) engage with audibly lock by connecting as a result of increased impact force.

2. The connector according to claim 1, wherein said sleeve (H) has resilient latches (Z1 to Z6) axially positioned and that at least to one of the latches (Z1 to Z6) a first compression spring (RF) fits adjacently.

3. The connector according to claim 1 or 2, wherein said fillet (A) of said sleeve (H) comprises an encircling bevel or hollow and that on the outside of said sleeve (H) at least one recess (AN) is provided for a split collar spring (RF) as a first compression spring and that said recess (AN) is formed concentrically around said contact pin (K).

4. The connector according to claim 1, wherein said center conductor contact socket (I) comprises a conductive hollow body (HL) guided in an insulating body (IK), being spring-loaded and slotted on the side facing said contact pin (K), which operates at least one switching contact (RI, AS) of said center conductor contact socket (I) on audible lock of said sleeve (H) and said socket (B).

5. The connector according to claim 4, wherein said hollow body (HL) consists of two members, one pin sleeve (HL 1) and a guided therein contact pin (HL 2) and that between the opposing ends of said pin sleeve (HL 1) and said contact pin (HL 2) a second compression spring (DF) is disposed.

6. The connector according to claim 1 and 3, wherein said socket housing (BG) has a collar (BU) on the plug side being formed as a slant (SC), on which on connection said latches (Z1 to Z6) slide up against the spring force of said compression spring (RF) and radial dilate it until said fillet (A) of said plug (S) snap-fits into said receptacle (KA) of said socket (B).

7. The connector according to one or more of the claims 4 to 6, wherein said contact pin (HL 2) being part of the switching contact (RI, AS) has a ring flange (RI), which by means of a second compression spring (DF) is pressed against a second stop (AS2) of said socket housing (BG).

8. The connector according to claim 6, wherein said contact pin (HL 2) is hollow and axially slotted above the ring flange (RI).

9. The connector according to claim 1, wherein said plug (S) is a 90-degree connector, which on connection operates a terminating resistor disposed in said socket (B).

10. The connector according to one or more of the claims 1 to 9, wherein said socket housing (BG) is mounted within an antenna socket by means of a screwed or latched connection (SV).

## Revendications

1. Connexion coaxiale avec un enclenchement auditif, si le contact électrique est fermé, laquelle est constituée :
• d'une douille (B),
• d'un connecteur (S),
• d'une mise en contact entre une douille de contact du conducteur intérieur (I) formant le conducteur intérieur de la douille (B) et une fiche de contact (K) de connecteur (S) étant introduite dans ladite douille (B) et
• d'une mise en contact électrique entre le boîtier de la douille (BG) étant le conducteur extérieur de la douille (B) et d'une douille (H) du connecteur (S), laquelle est entaillée pour la configuration en minimum d'une sous-partie élastique (Z1 jusqu'à Z6) et laquelle possède à l'intérieur de cette sous-partie un congé (A),
si bien que la douille (H) soit le moyen pour tirer inévitablement le congé en direction de connexion dans une encoche de positionnement correspondante (KA) de la douille (B) et contre la face de l'encoche de positionnement (KA) et/ou la douille (B) formant la première butée (AS1) et si bien que la douille (H) et la douille (B) enclenchent auditivement à cause d'une force de butée élevée à la connexion.

2. Connexion selon revendication 1, **caractérisée en ce que** la douille (H) est équipée des languettes élastiques (Z1 jusqu'à Z6) étant placées axialement et que le premier ressort à pression (RF) touche en minimum une des languettes (Z1 jusqu'à Z6).

3. Connexion selon revendication 1 ou 2, **caractérisée en ce que** le congé (A) de la douille (H) est conçue comme un biseau annuaire ou comme un creux et dans lequel du coté extérieur de la douille (H) en minimum un creux circulant (AN) étant positionné autour d'une fiche de contact (K) pour un ressort-bague entaillé (RF) comme premier ressort à pression.

4. Connexion selon revendication 1, **caractérisée en ce que** la douille de contact du conducteur intérieur (1) est constituée comme pièce creuse, conductrice et entaillé en face de la fiche de contact (K), laquelle est guidée dans un corps isolant (IK), étant chargé par un ressort, laquelle actionne en minimum un commutateur (RI, AS) de la douille de contact du conducteur intérieur (I) en enclenchement de la douille (H) et de la douille B.

5. Connexion selon revendication 4, **caractérisée en ce que** le corps creux (HL) est constitué de deux parties, de la douille creuse (HL 1) et de la fiche de contact (HL 2) étant guidée dedans et dans lequel entre les bouts étant en face de la douille creuse (HL 1) et de la fiche de contact (HL 2) un ressort à pression (DF) est positionné.

6. Connexion selon revendication 1 et 3, **caractérisée en ce que** le boîtier de douille (BG) possède coté connecteur un collet (BU) avec une face (SC), où les languettes (Z1 jusqu'à Z6) glissent contre la force du ressort-bague (RF) et le étirent radialement, jusqu'à c'est que le congé (A) du connecteur (S) se trouve dans l'encoche de positionnement (KA) de la douille (B).

7. Connexion selon une ou plusieurs revendications 4 jusqu'à 6, **caractérisée en ce que** la fiche de contact (HL 2) prenant partie du commutateur (RI, AS) possède un collet annuaire (RI), lequel est poussé contre une deuxième butée (AS 2) du boîtier de douille (BG) à l'aide d'un deuxième ressort à pression (DF).

8. Connexion selon revendication 6, **caractérisée en ce que** la fiche de contact (HL 2) est creuse et entaillée axialement au-dessus de collet annuaire (RI).

9. Connexion selon revendication 1, **caractérisée en ce que** le connecteur (S) est un connecteur équerre, lequel actionne la charge terminale étant placée dans la douille (B), en le enclenchant.

10. Connexion selon une ou plusieurs revendications 1 jusqu'à 9, **caractérisée en ce que** le boîtier de la douille (BG) est positionné dans une douille d'antenne à l'aide d'une connexion à vis ou à crans.
